# EUROPÄISCHE PATENTSCHRIFT

(11) **EP 4 501 642 B1**
(45) Veröffentlichungstag und Bekanntmachung des Hinweises auf die Patenterteilung: **24.12.2025**
(21) Anmeldenummer: 24192042.0
(22) Anmeldetag: 31.07.2024
(51) Int. Cl.: B41F 9/18, B41F 13/34

(54) **VERFAHREN UND VORRICHTUNG ZUR MEHRSTUFIGEN ZYLINDERAUFNAHME**
DEVICE AND METHOD FOR MULTI-STAGE CYLINDER MOUNTING
DISPOSITIF ET PROCÉDÉ POUR LA RÉCEPTION DE CYLINDRES À PLUSIEURS ÉTAGES

(30) Priorität: 03.08.2023 DE 102023120657
(43) Veröffentlichungstag der Anmeldung: 05.02.2025
(73) Patentinhaber: manroland Goss web systems GmbH, 86153 Augsburg (DE)
(72) Erfinder: Singler, Josef, 86637 Binswangen (DE)

(56) Entgegenhaltungen:
- EP-B1- 0 656 259
- JP-A- H10 305 558

## Beschreibung

Die Erfindung betrifft ein Verfahren zur automatischen Lagerung eines eine Längsachse aufweisenden Druckzylinders eines Druckwerkes mittels eines zweiten Lagers in einer zweiten Halterung, wobei in einer ersten Ausführungsform zur Zugänglichmachung des Druckzylinders die zweite Halterung um einen Axialhub a in Erstreckung der Längsachse des Druckzylinders zum Freilegen einer zweiten Lagerstelle oder des zweiten Lagers verstellt wird und senkrecht zur Längsachse des Druckzylinders um einen Verstellweg y verstellt wird, wobei der Druckzylinder in einer ersten Halterung gehalten wird, und wobei in einer zweiten Ausführungsform zur Zugänglichmachung des Druckzylinders der Druckzylinder um einen Axialhub a in Erstreckung der Längsachse zum Trennen des Druckzylinders von der zweiten Halterung verstellt wird und wobei die zweite Halterung senkrecht zur Längsachse des Druckzylinders um einen Verstellweg y verstellt wird, wobei der Druckzylinder mittels einer ersten Halterung gehalten wird.

Die Erfindung betrifft des Weiteren ein Druckwerk umfassend eine erste Halterung mit mindestens einem ersten Lager zur Aufnahme einer ersten Lagerstelle eines Druckzylinders mit einer Längsachse sowie eine zweite Halterung mit mindestens einem zweiten Lager zur Aufnahme einer zweiten Lagerstelle des Druckzylinders, wobei zur Zugänglichmachung des Druckzylinders das Druckwerk derart ausgestaltet ist, dass die zweite Halterung zuerst um einen Axialhub a in Erstreckung der Längsachse des Druckzylinders zur Freigabe der zweiten Lagerstelle oder des zweiten Lagers bewegbar ist und anschließend senkrecht zur Längsachse um einen Verstellweg y verstellbar ist, wobei der Druckzylinder in der ersten Halterung gelagert ist.

Aus dem Stand der Technik sind Druckwerke bekannt, bei welchem ein Wechsel der Funktionsoberfläche und/oder des Umfanges mindestens eines Druckzylinders beispielsweise mittels Druckformsleeves, Sleeves zum Wechsel des Übertragungszylinders oder aber unterschiedlich dicke Sleeves zur Veränderung des Zylinderumfanges und somit der Drucklänge möglich ist.

Als Druckzylinder werden hierbei alle Zylinder, welche in den aus dem Stand der Technik bekannten Druckverfahren zum Einsatz kommen, bezeichnet. Ein Druckzylinder kann somit beispielsweise als ein Druckformzylinder, welcher im Offsetdruck auch als Plattenzylinder bezeichnet wird, als Übertragungszylinder, welcher im Offsetdruck auch Gummizylinder wegen seines Bezuges mit einem als Gummituch bezeichneten Drucktuches bezeichnet wird, oder auch als Gegendruckzylinder ausgeführt sein. Wenn derartige hülsenförmige Sleeves getauscht werden müssen, so ist dies aufgrund des in Umfangsrichtung gesehen geschlossenen Sleeves nur möglich, indem der Sleeve seitlich auf den entsprechenden Druckzylinder geschoben wird.

So offenbart beispielsweise die EP 2 388 141 A2 ein formatvariables Druckwerk, bei welchem eine Mehrzahl von Druckzylindern räumlich veränderlich angeordnet sind, um die entsprechenden Druckzylinder austauschen oder verändern zu können.

Die DE 199 37 796 A1 offenbart ein Druckwerkskonzept, bei welchem die Druckzylinder in linearen Führungen zueinander verstellbar gelagert sind, so dass bei einer Veränderung des Zylinderdurchmessers der Abstand der Zylinder zueinander verstellt werden kann.

Die JPH 10-305558 offenbart ein Druckwerk bei welchem ein Formzylinder in einer ersten Seitenwand und in einer zweiten Seitenwand gelagert ist, wobei zum Wechsel der Hülse des Formzylinders der Formzylinder durch eine erste Hebeeinrichtung im Bereich der ersten Seitenwand und durch eine zweite Hebeeinrichtung im Bereich der zweiten Seitenwand angehoben wird, bis der Formzylinder gegen eine im Bereich der ersten Seitenwand und gegenüber der ersten Hebeeinrichtung angeordneten Stützarm gedrückt wird, so dass zur Durchführung des Hülsenwechsels die zweite Hebeeinrichtung abgesenkt wird, so dass der Formzylinder im Bereich der zweiten Seitenwand von außen zugänglich ist.

Die EP 0 656 259 B1 offenbart eine Flexodruckmaschine, bei welcher ein Formzylinder als ein auf einem Dorn rotierende Hülse ausgestaltet ist, wobei zum Wechsel der Formzylinderhülse der Formzylinder in radialer Richtung vom Zentralzylinder abgestellt wird und der Dorn des Formzylinders anschließend in vertikaler Richtung verfahren wird, um so ein Formzylinderende außerhalb des Lagereingriffes zu bringen.

Bei den aus dem Stand der Technik bekannten Druckwerken ist ein Druckzylinder beidseitig, das heißt beiderseits der Funktionsfläche gelagert. Bei einer derartigen beidseitigen Lagerung, welche insbesondere für mittlere und größere Bahnbreiten zur Erzielung der Druckqualität erforderlich ist, umfasst hierbei ein Druckzylinder auf seiner ersten Seite eine erste Lagerstelle auf dem Zylinder, auf welcher ein erstes Lager, meistens ein Wälzlager, angeordnet ist, wobei das erste Lager in einer ersten Halterung angeordnet ist. Die erste Halterung kann beispielsweise die Seitenwand sein, sofern der Druckzylinder in seiner räumlichen Lage nicht oder nur geringfügig verändert werden soll, wohingegen bei räumlich verstellbaren Druckzylindern die erste Halterung räumlich verstellbar zur Seitenwand angeordnet ist. Ein derartiger Druckzylinder umfasst ferner auf seiner zweiten Seite eine zweite Lagerstelle, auf welcher ein zweites Lager, welches zumeist ebenfalls als Wälzlager ausgestaltet ist, montiert ist. Dieses zweite Lager ist in einer zweiten Halterung gelagert.

Um somit einen Tausch des Aufzuges oder eines geschlossenen Sleeves auf dem Druckzylinder bewerkstelligen zu können, muss die zweite Halterung in Richtung der Längsachse des Druckzylinders gesehen vor dem Druckzylinder entfernt werden. Hierzu wird beispielsweise die zweite Halterung in Längsrichtung des Druckzylinders vom zweiten Lager gezogen oder aber die zweite Halterung wird mitsamt dem zweiten Lager von der zweiten Lagerstelle des Druckzylinders gezogen und anschließend in einer Ebene senkrecht zur Längsachse des Druckzylinders verfahren, so dass der Druckzylinder in Richtung seiner Längsachse zugänglich ist, so dass ein Umrüsten des Druckzylinders möglich ist. Während die erste Halterung vom Druckzylinder abgestellt ist, wird der Druckzylinder ausschließlich in der zweiten Halterung gehalten. Es ist auch möglich, dass zusätzlich zur ersten Halterung noch eine zusätzliche Abstützung an einem Zapfen des Druckzylinders erfolgt.

Nach dem Umrüstvorgang wie beispielsweise dem Wechsel eines auf dem Druckzylinder befindlichen Sleeves ist der Druckzylinder wieder in der zweiten Halterung zu lagern, wobei hierzu die zweite Halterung gegebenenfalls mit dem darin verbauten zweiten Lager in die ursprüngliche Position verfahren wird, so dass dann die zweite Halterung entweder in Richtung der Längsachse des Druckzylinders auf das zweite Lager des Druckzylinders geschoben wird, oder dass das in die zweite Halterung montierte zweite Lager samt der zweiten Halterung in Richtung der Längsachse des Druckzylinders auf die zweite Lagerstelle des Druckzylinders geschoben wird.

Hierbei tritt jedoch insbesondere bei sehr langen Druckzylindern und/oder sehr schlanken Druckzylindern das Problem auf, dass aufgrund der unvermeidbaren Biegung des Druckzylinders und/oder dem für die Funktion und Lebensdauer erforderlichen Lagerspiels im ersten Lager die Position der zweiten Lagerstelle nach dem Entfernen der zweiten Halterung geringfügig von seiner ursprünglichen Position bei beidseitiger Lagerung abweicht, was zu Problemen beim Aufschieben der zweiten Halterung auf das zweite Lager oder beim Aufschieben des in die zweite Halterung montierten zweiten Lagers auf die zweite Lagerstelle wie Verkanten oder die Gefahr von Beschädigungen der Laufflächen des zweiten Lagers führen kann.

Es ist somit die Aufgabe der vorliegenden Erfindung, eine Lösung zum schonenden Aufschieben der zweiten Halterung auf das zweite Lager oder des in die zweite Halterung montierten zweiten Lagers auf die zweite Lagerstelle zu finden und ein Verkanten und ein Beschädigen des zweiten Lagers oder der Lagersitze und Laufflächen zu vermeiden.

Die vorliegende Aufgabe wird durch ein Verfahren gemäß der Anspruch 1 und durch eine Vorrichtung gemäß Anspruch 7 gelöst.

Die Aufgabe wird durch ein Verfahren gelöst, bei welchem zur Wiederaufnahme des Druckzylinders durch die zweite Halterung in einem ersten Verfahrensschritt die zweite Halterung um einen ersten Teilverstellweg y1 senkrecht zur Längsachse des Druckzylinders verstellt wird, wobei der erste Teilverstellweg y1 vom ursprünglichen Verstellweg y abweicht, wobei in einem zweiten Verfahrensschritt in der ersten Ausführungsform die zweite Halterung um einen ersten Teilaxialhub a1 in Erstreckung der Längsachse des Druckzylinders verstellt wird oder wobei in der zweiten Ausführungsform der Druckzylinder um einen ersten Teilaxialhub a1 in Erstreckung der Längsachse des Druckzylinders verstellt wird, so dass die zweite Halterung das zweite Lager teilweise erfasst oder dass das in der zweiten Halterung befindliche zweite Lager die zweite Lagerstelle des Druckzylinders teilweise erfasst, wobei in einem dritten Verfahrensschritt die zweite Halterung um einen zweiten Teilverstellweg y2 senkrecht zur Längsachse des Druckzylinders verstellt wird, wobei in einem vierten Verfahrensschritt in der ersten Ausführungsform die zweite Halterung um einen zweiten Teilaxialhub a2 in Erstreckung der Längsachse des Druckzylinders verstellt wird oder wobei in der zweiten Ausführungsform der Druckzylinder um einen zweiten Teilaxialhub a2 in Erstreckung der Längsachse verstellt wird, so dass die zweite Halterung das zweite Lager vollständig aufnimmt oder dass das in der zweiten Halterung befindliche zweite Lager die zweite Lagerstelle des Druckzylinders vollständig aufnimmt.

Gemäß einer Ausgestaltung der Erfindung wird in der ersten Ausführungsform die zweite Halterung in Erstreckung der Längsachse des Druckzylinders mittels einem elektrischen Antrieb oder mittels einem pneumatischen Antrieb verstellt. Eine derartige Ausgestaltung weist den Vorteil auf, dass damit eine stufenweise Verstellung einfach realisiert werden kann und dass die Kraft beim Zusammenfügen des Lagers einfach begrenzt werden kann.

Gemäß einer weiteren Ausgestaltung der Erfindung wird die zweite Halterung in Richtung senkrecht zu der Längsachse des Druckzylinders entweder über eine Schwenkbewegung und/oder über eine Linearbewegung verstellt. Eine derartige Verstellung weist den Vorteil eines großen Verstellweges auf, so dass diese Lösung auch für deutliche Veränderungen des Durchmessers verwendet werden können.

Gemäß einer weiteren Ausgestaltung der Erfindung wird der erste Teilaxialhub a1 und/oder der zweite Teilaxialhub a2 mittels einer Sensorik erfasst und im Bedarfsfalle gestoppt. Eine derartige Ausgestaltung weist den Vorteil auf, dass damit die Aufschiebekraft in jedem Verfahrensschritt überwacht wird, so dass zu hohe Aufschiebekräfte, bei welchen eine Beschädigung einer Komponente möglich wäre, vermieden werden können.

Bevorzugte Weiterbildungen der Erfindung ergeben sich aus den Unteransprüchen und der nachfolgenden Beschreibung. Verschiedene Ausführungsbeispiele der Erfindung werden, ohne hierauf beschränkt zu sein, an Hand der Zeichnungen näher erläutert. Dabei zeigt:
- Fig. 1: Einen grundsätzlichen Aufbau eines beispielhaften Druckwerkes
- Fig. 2: Einen grundsätzlichen Aufbau eines Druckzylinders samt beidseitiger Lagerung
- Fig. 3: Einen Druckzylinder bei abgestellter zweiter Halterung
- Fig. 4: Einen Druckzylinder nach dem zweiten Verfahrensschritt
- Fig. 5: Einen Druckzylinder nach wiederhergestellter beidseitiger Lagerung
- Fig. 6: Einen Druckzylinder mit Verstellung der zweiten Halterung mittels einem Mehrstellungszylinder

Fig. 1 zeigt den prinzipiellen Aufbau eines beispielhaften Druckwerkes 1. Dieses umfasst eine Mehrzahl von im Wesentlichen übereinander angeordneten Druckzylindern 2, wobei zwischen zwei Druckzylindern 2 die Bedruckstoffbahn 9 verläuft. Im Falle der Ausgestaltung des Druckwerkes 1 als Offsetdruckwerk für das einseitige Bedrucken der Substratbahn 9 ist der obere Druckzylinder 2, welcher mit den oberhalb angeordneten Auftragswalzen 8 in Kontakt ist, als Plattenzylinder ausgestalteter Formzylinder ausgeführt, wohingegen der mittlere Druckzylinder 2 als Übertragungszylinder ausgestaltet ist, welcher auch als Gummizylinder bezeichnet wird. Der unterste dargestellte Druckzylinder 2 ist bei einem Offsetdruckwerk als Gegendruckzylinder ausgestaltet. Da jedoch die vorliegende Erfindung für alle entsprechenden Druckzylinder 2 unabhängig von der Ausgestaltung der Druckzylinder 2 anwendbar ist, wird nachfolgend ausschließlich der Begriff des Druckzylinders 2 für alle derartigen Zylinder, welche in abgewandelter Form auch in Druckwerken für andere Druckverfahren zum Einsatz kommen, verwendet.

Soll bei sogenannten formatvariablen Druckwerken 1 die Abschnittslänge verändert werden, so werden hierzu die Durchmesser und somit die Umfänge der entsprechenden Druckzylinder 2 getauscht. Bezogen auf das in Fig. 1 dargestellte Beispiel würden hierzu die Durchmesser des oberen Druckzylinders 2 und des mittleren Druckzylinders 2 verändert, indem auf die entsprechenden Druckzylinder 2 die darauf angebrachten Sleeves 6 getauscht werden. Aufgrund der geschlossenen Mantelfläche derartiger Sleeves 6 können diese Sleeves 6 nur stirnseitig von einem entsprechenden Druckzylinder 2 abgezogen werden. Aufgrund der variablen Durchmesser derartiger Druckzylinder 2 sind entweder diese im Durchmesser veränderbaren Druckzylinder 2 und/oder die benachbarten Druckzylinder 2 entsprechend verstellbar gelagert. Dies kann beispielsweise erfolgen, indem der oder die relevanten Druckzylinder 2 in oder auf Hebeln 5 verstellbar gelagert sind.

Bei dem in Fig. 1 dargestelltem Beispiel ist der mittlere Druckzylinder 2 auf dem oberen schwenkbar gelagerten Hebel 5 gelagert und wird bei der mit einem gebogenen Pfeil symbolisierenden Schwenkbewegung des Hebels 5 mit verstellt.

Bei dem in Fig. 1 dargestelltem Beispiel ist der untere Druckzylinder 2 linear verfahrbar in dem unteren Hebel 5 gelagert und kann so in seiner Lage verändert werden.

Der obere als Formzylinder ausgestaltete Druckzylinder 2 kann beispielsweise mindestens auf einer Seite in der in Fig. 1 zeichnerisch nicht dargestellten Seitenwand gelagert sein, sofern dieser Druckzylinder 2 räumlich nicht oder nur geringfügig in seiner Position verändert werden muss.

Fig. 2 zeigt die Draufsicht einer beispielhaften Lagerung eines beliebigen Druckzylinders 2, auf welchem ein Sleeve 6 montiert ist. Der Zylinder 2 ist rotierbar um seine Längsachse 3 gelagert, hierzu umfasst der Druckzylinder 2 eine erste Lagerstelle 12, auf welcher ein erstes Lager 11 angeordnet ist, wobei das erste Lager 11 in einer ersten Halterung 10 gehalten wird. Diese erste Halterung 10 kann entweder die Seitenwand des Druckwerkes 1 sein, sofern der Druckzylinder 2 nicht oder nur geringfügig verstellbar ist. Die erste Halterung 10 kann aber auch eine beweglich auf der Seitenwand oder beispielsweise auf einem Hebel 5 oder auf einer Schwinge montierte Aufnahme für das erste Lager 11 sein.

Ferner umfasst der Druckzylinder 2 auf der der ersten Lagerstelle 12 gegenüberliegenden Seite eine zweite Lagerstelle 22, auf welcher ein zweites Lager 21 angeordnet ist, wobei das zweite Lager 21 in einer zweiten Halterung 20 angeordnet ist. Diese zweite Halterung 20 ist bei dem in Fig. 2 dargestelltem Beispiel auf einem Hebel 5 angeordnet, da unabhängig von der räumlichen Verstellbarkeit des Druckzylinders 2 die zweite Halterung 20 und/oder das zweite Lager 21 zum Wechsel des Sleeves 6 entfernt werden muss.

Fig. 3 zeigt den Druckzylinder 2 in einer Anordnung, in welcher der Sleeve 6 getauscht werden kann. Hierbei ist die zweite Halterung 20 mitsamt dem zweiten Lager 21 komplett von der zweiten Lagerstelle 22 entfernt, so dass der Sleeve 6 abgezogen werden kann.

Bei dem in Fig. 2 dargestellten Beispiel wird hierzu die zweite Halterung 20 mit samt dem zweiten Lager 21 zunächst um einen Axialhub a von der zweiten Lagerstelle 22 abgezogen, wobei der Axialhub a in Richtung der Längsachse 3 des Druckzylinders 2 verläuft. Nachdem das zweite Lager 21 mitsamt der zweiten Halterung 20 von der zweiten Lagerstelle 22 in Richtung der Längsachse 3 abgezogen wurde, wird die zweite Halterung 20 mitsamt dem darin montierten zweiten Lager 21 senkrecht zur Längsachse 3 des Druckzylinders 2 um den Verstellweg y verstellt. Der Verstellweg y ist derart bemessen, dass die zweite Halterung 20 derart von dem Druckzylinder 2 senkrecht zur Längsachse 3 des Druckzylinders 2 entfernt ist, dass der Druckzylinder 2 von seiner Stirnseite her voll zugänglich ist, so dass der Sleeve 6 getauscht werden kann. Der Verstellweg y kann hierbei mittels einer Schwenkbewegung oder mittels einer Linearbewegung oder mittels einer sonstigen beliebigen Bewegung ausgeführt werden.

Bei dem in Fig. 3 dargestellten Beispiel wird das zweite Lager 21 mitsamt der zweiten Halterung 20 von der ersten Lagerstelle 12 abgezogen, da bei diesem Beispiel das zweite Lager 21 in Richtung der Längsachse 3 in der zweiten Halterung 20 gehalten wird.

Wenngleich in Fig. 3 und 4 zeichnerisch nicht dargestellt, so ist es auch möglich, dass für die Zugänglichmachung des Druckzylinders 2 durch räumliches Wegbewegen der zweiten Halterung 20 ausschließlich die zweite Halterung 20 zunächst um den Axialhub a in Richtung der Längsachse 3 zum Freigeben des zweiten Lagers 21 verstellt wird und dass dann ausschließlich die zweite Halterung 20 senkrecht zur Längsachse 3 des Druckzylinders 2 um den Verstellweg y verstellt wird, so dass das zweite Lager 21 auf der zweiten Lagerstelle 22 verbleibt.

Wenngleich in Fig. 3 und 4 zeichnerisch nicht dargestellt, so ist es auch möglich, dass für die Zugänglichmachung des Druckzylinders 2 durch räumliches Wegbewegen der zweiten Halterung 20 sowohl die zweite Halterung 20 als auch ein Teil des zweiten Lagers 21 wie beispielsweise der äußere Lagerring des zweiten Lagers 21 oder der äußere Lagerring und der Wälzkörper des zweiten Lagers 21 vom dem Druckzylinder 2 entfernt werden, so dass nur noch Teile des zweiten Lagers 21 auf der zweiten Lagerstelle 22 verbleiben. Dieser Fall wird jedoch mit der Variante gleichgesetzt, bei welcher das zweite Lager 21 mit der zweiten Halterung 20 vom Druckzylinder 2 entfernt wird, da in diesem Fall der auf dem Druckzylinder 2 verbleibende Innenring des zweiten Lagers 21 mit einer zweiten Lagerstelle 22 gleichgesetzt werden kann.

Diese Ausgestaltungen sind jedoch für die vorliegende Erfindung nicht wesentlich, zumal derartige Entscheidungen rein von dem Innendurchmesser des Sleeves 6, von der Baugröße des zweiten Lagers 21, von der Eignung des zweiten Lagers 21 zur Teilung und/oder von den Anforderungen des zweiten Lagers 21 bezüglich den erforderlichen Passungen des Innenringes und des Außenringes abhängen.

Während die zweite Halterung 20 oder die zweite Halterung 20 samt dem zweiten Lager 21 oder samt Teilen des zweiten Lagers 21 von dem Druckzylinder 2 abgestellt ist, wird der Druckzylinder 2 ausschließlich durch das erste Lager 11 gehalten, welches weiterhin in der ersten Halterung 10 gelagert ist. Neben der ausschließlichen Lagerung des Druckzylinders 2 in dem ersten Lager 11 ist es auch möglich, dass in den Figuren 2 bis 6 nicht dargestellte zusätzliche Halter oder zusätzliche Abstützungen für den außerhalb des ersten Lagers 11 angeordneten Zylinderzapfen zum Einsatz kommen.

Diese einseitige Lagerung des Druckzylinders 2 durch das erste Lager 11 und/ oder die unvermeidbare Durchbiegung insbesondere von Druckzylindern 2 für große Bahnbreite oder von sehr schlanken Druckzylindern 2 bei einseitiger Lagerung führt dazu, dass die zweite Lagerstelle 22 des Druckzylinders 2 bei nicht vorhandener zweiter Halterung 20 eine andere Position als bei beidseitiger Lagerung des Druckzylinders 2 einnimmt.

Da zur Erläuterung der nächsten Schritte bei der Wiederherstellung der Lagerung des Druckzylinders 2 durch die zweite Halterung 20 eine Bezugsmarke für die zur Wiederherstellung der beidseitigen Lagerung sinnvoll ist, um die Vorgehensweise zu erläutern, wurde für die abgestellte Position der zweiten Halterung 20, welche durch Verstellung der zweiten Halterung 20 durch den Axialhub a und den Verstellweg y gegenüber der bei der beidseitigen Lagerung des Druckzylinders 2 eingenommenen Position erzielt wird, in Fig. 3 eine Verweilposition 7 eingefügt, welche in Fig. 3 derart gewählt wurde, dass diese der Schnittpunkt der linken Seite des zweiten Lagers 21 mit der Mittelachse des zweiten Lagers 21 und somit mit der Mittelachse der Lagerbohrung der zweiten Halterung 20 ist. Diese Verweilposition 7 ist als das Zentrum eines Koordinatensystems anzusehen, von welchem aus die nachfolgenden Verstellwege in Erstreckung der Längsachse 3 des Druckzylinders 2 und senkrecht dazu bestimmt werden.

Fig. 4 zeigt den Stand nach dem beispielhaften Tausch des Sleeves 6, wenn folglich der Druckzylinder 2 wieder von der zweiten Halterung 20 aufgenommen wird. Hierzu wird in einem ersten Verfahrensschritt die zweite Halterung 20 um einen ersten Teilverstellweg y1 senkrecht zur Längsachse 3 des Druckzylinders 2 verstellt, was durch ein lineares Verstellen oder durch ein Verschwenken der zweiten Halterung 20 erzielt werden kann. Da aufgrund der oben beschriebenen Lageänderung der zweiten Lagerstelle 22 infolge der einseitigen Lagerung und/oder der Durchbiegung die zweite Lagerstelle 22 um die Lageveränderung Δs tiefer liegt als bei beidseitiger Lagerung, weicht der erste Teilverstellweg y1 vom ursprünglichen Verstellweg y ab, vorzugsweise weicht der erste Teilverstellweg y1 um die Lageveränderung Δs vom ursprünglichen Verstellweg y ab.

Für den Fall, dass die zweite Halterung 20 nach unten im Sinne in Richtung der Gravitation abgeschwenkt wurde und die Verweilposition 7 somit unterhalb der Längsachse 3 des Druckzylinders 2 liegt, ist der erste Teilverstellweg y1 kleiner als der ursprüngliche Verstellweg y, vorzugsweise ist der erste Teilverstellweg y1 um die Lageveränderung Δs kleiner als der ursprüngliche Verstellweg y. Für den Fall, dass die zweite Halterung 20 nach oben im Sinne entgegen der Richtung der Gravitation abgeschwenkt wurde und die Verweilposition 7 somit oberhalb der Längsachse 3 des Druckzylinders 2 liegt, ist der erste Teilverstellweg y1 größer als der ursprüngliche Verstellweg y, vorzugsweise weicht der erste Teilverstellweg y1 um die Längeänderung Δs vom ursprünglichen Verstellweg y ab.

Zur Wiederherstellung der beidseitigen Lagerung des Druckzylinders 2 wird in einem zweiten Verfahrensschritt die zweite Halterung 20 um einen ersten Teilaxialhub a1 in Erstreckung der Längsachse 3 des Druckzylinders 2 in Richtung der ersten Halterung 10 verstellt, wobei der erste Teilaxialhub a1 kleiner als der Axialhub a ist. Somit wird erreicht, dass die zweite Halterung 20 das zweite Lager 21 teilweise erfasst oder dass das in der zweiten Halterung 20 befindliche zweite Lager 21 die zweite Lagerstelle 22 des Druckzylinders 2 teilweise erfasst und somit bereits ein Kontakt zwischen der zweiten Halterung 20 und dem zweiten Lager 21 und/oder zwischen dem zweiten Lager 21 und der zweiten Lagerstelle 22 besteht.

In einem dritten Verfahrensschritt wird die zweite Halterung 20 um einen zweiten Teilverstellweg y2 senkrecht zur Längsachse 3 des Druckzylinders 2 verstellt. Vorzugsweise ist der zweite Teilverstellweg y2 gleich der Lageänderung Δs. Dadurch wird die zweite Lagerstelle 22 und somit der Druckzylinder 2 auf der zweiten Seite leicht angehoben, so dass die zweite Lagerstelle 22 wieder die Position bei einer beidseitigen Lagerung einnimmt, zudem fluchtet somit wieder die Bohrung der zweiten Halterung 20 mit der Längsachse 3 des Druckzylinders 2, so dass entweder das in der zweiten Halterung 20 eingesetzte zweite Lager 21 leicht auf die zweite Lagerstelle 22 geschoben werden kann oder dass die zweite Halterung 20 leicht auf das zweite Lager 21 geschoben werden kann oder dass ein erster Teil des zweiten Lagers 21, welcher sich in der zweiten Halterung 20 befindet, leicht auf den zweiten Teil des zweiten Lagers 21, welcher auf der zweiten Lagerstelle 22 sitzt, geschoben werden kann.

In einem vierten Verfahrensschritt wird die zweite Halterung 20 um einen zweiten Teilaxialhub a2 in Erstreckung der Längsachse 3 des Druckzylinders 2 verstellt, so dass die zweite Halterung 20 das zweite Lager 21 vollständig aufnimmt oder dass das in der zweiten Halterung 20 befindliche zweite Lager 21 die zweite Lagerstelle 22 des Druckzylinders 2 vollständig aufnimmt oder dass das zweite Lager 21 wieder vollständig zusammengefügt ist.

Wenngleich die Erfindung anhand von der Durchführung von zwei Teilverstellwegen, nämlich der Ausführung eines ersten Teilverstellweges y1 und der Ausführung eines zweiten Teilverstellweges y2 erläutert wurde, so ist es dennoch möglich, die Erfindung mit mehr als zwei Teilverstellwegen y1 und y2 auszuführen, bis sich die zweite Halterung 20 wieder an der ursprünglichen Position bei beidseitiger Lagerung des Druckzylinders 2 befindet.

Wenngleich die Erfindung anhand von der Durchführung von zwei Teilaxialhüben, nämlich der Ausführung eines ersten Teilaxialhubes a1 und der Ausführung eines zweiten Teilaxialhubes a2 erläutert wurde, so ist es auch möglich, die Erfindung mit mehr als zwei Teilaxialhüben a1 und a2 auszuführen, bis sich die zweite Halterung 20 wieder an der ursprünglichen Position bei beidseitiger Lagerung des Druckzylinders 2 befindet.

Die zweite Halterung 20 kann hierbei in Erstreckung der Längsachse 3 des Druckzylinders 2 mittels einem elektrischen Antrieb oder mittels einem pneumatischen Antrieb oder einem sonstigen Antrieb verstellt werden.

Hierbei kann die zweite Halterung 20 in Richtung senkrecht zur Längsachse 3 des Druckzylinders 2 entweder über eine Schwenkbewegung und/oder über eine Linearbewegung verstellt werden.

Wenngleich nicht in den Figuren 1 bis 5 dargestellt, so ist es auch möglich, dass bei Verstellung der zweiten Halterung 20 um den ersten Teilaxialhub a1 und/oder bei Verstellung des zweiten Teilaxialhubes a2 eine Sensorik die Teilaxialhübe a1, a2 und/oder die Verstellkraft überwacht, so dass im Bedarfsfalle die Bewegung der zweiten Halterung 20 gestoppt wird. Bei Erfassung der Verstellwege im Sinne der Teilaxialhübe a1, a2 werden die zurückgelegten Wege erfasst, so dass die Verstellung bei Erreichen der geforderten Zwischenposition gestoppt werden kann. Bei Erfassung der Verstellkraft kommt als Sensorik ein Kraftmesssensor zum Einsatz, so dass eine in den Figuren 1 bis 5 nicht dargestellte Steuerung die Teilaxialhübe a1, a2 und/oder die Teilverstellwege y1, y2 stoppen kann, wenn die aufgewendete Kraft die vorgegebene Kraft überschreitet. Dies kann beispielsweise der Fall sein, wenn das zweite Lager 21 leicht versetzt oder leicht verkantet zur zweiten Lagerstelle 22 ist, so dass das zweite Lager 21 nur mit unzulässig hoher Kraft auf die zweite Lagerstelle 22 geschoben werden könnte.

Wenngleich in den Figuren 1 bis 5 nur eine Ausführung eines Druckwerkes 1 dargestellt ist, bei welcher die zweite Lagerstelle 22 oder das zweite Lager 21 des Druckzylinders 2 dadurch freigegeben wird, indem die zweite Halterung 20 in Richtung der Längsachse 3 des Druckzylinders 2 verstellt wird, so ist auch eine Ausführung eines Druckwerkes 1 möglich, bei welcher zur Zugänglichmachung des Druckzylinders 2 der Druckzylinder 2 um einen Axialhub a in Erstreckung der Längsachse 3 zum Trennen des Druckzylinders 2 von der zweiten Halterung 20 in Richtung der ersten Halterung 10 verstellt wird und wobei die zweite Halterung 20 senkrecht zur Längsachse 3 des Druckzylinders 2 um einen Verstellweg y verstellt wird, so dass der Druckzylinder 2 nur mittels einer ersten Halterung 10 gehalten wird.

In diesem in den Figuren 1 bis 5 nicht zeichnerisch abgebildeten Fall wird zur Aufnahme des Druckzylinders 2 durch die zweite Halterung 20 in einem ersten Verfahrensschritt die zweite Halterung 20 um einen ersten Teilverstellweg y1 senkrecht zur Längsachse 3 des Druckzylinders 2 verstellt, wobei der erste Teilverstellweg y1 von dem Verstellweg y abweicht.

In einem zweiten Verfahrensschritt wird in diesem Fall der Druckzylinder 2 um einen ersten Teilaxialhub a1 in Erstreckung der Längsachse 3 des Druckzylinders 2 verstellt, so dass die zweite Halterung 20 das zweite Lager 21 teilweise erfasst oder dass das zweite Lager 21 eine zweite Lagerstelle 22 des Druckzylinders 2 teilweise erfasst.

In einem dritten Verfahrensschritt wird die zweite Halterung 20 um einen zweiten Teilverstellweg y2 senkrecht zur Längsachse 3 des Druckzylinders 2 verstellt, und wobei in einem vierten Verfahrensschritt der Druckzylinder 2 um einen zweiten Teilaxialhub a2 in Erstreckung der Längsachse 3 verstellt wird, so dass die zweite Halterung 20 das zweite Lager 21 vollständig erfasst oder dass das zweite Lager 21 die zweite Lagerstelle 22 des Druckzylinders 2 vollständig aufnimmt.

Da aufgrund der unter Fig. 4 beschriebenen Lageänderung der zweiten Lagerstelle 22 infolge der einseitigen Lagerung und/oder der Durchbiegung die zweite Lagerstelle 22 um die Lageveränderung Δs tiefer liegt als bei beidseitiger Lagerung, weicht auch bei dieser Ausführung der erste Teilverstellweg y1 vom ursprünglichen Verstellweg y ab, vorzugsweise weicht der erste Teilverstellweg y1 um die Lageveränderung Δs vom ursprünglichen Verstellweg y ab.

Für den Fall, dass die zweite Halterung 20 nach unten im Sinne in Richtung der Gravitation abgeschwenkt wurde und die Verweilposition 7 somit unterhalb der Längsachse 3 des Druckzylinders 2 liegt, ist der erste Teilverstellweg y1 kleiner als der ursprüngliche Verstellweg y, vorzugsweise ist der erste Teilverstellweg y1 um die Lageveränderung Δs kleiner als der ursprüngliche Verstellweg y.

Für den Fall, dass die zweite Halterung 20 nach oben im Sinne entgegen der Richtung der Gravitation abgeschwenkt wurde und die Verweilposition 7 somit oberhalb der Längsachse 3 des Druckzylinders 2 liegt, ist der erste Verstellweg y1 größer als der ursprüngliche Verstellweg y, vorzugsweise weicht der erste Teilverstellweg y1 um die Längeänderung Δs vom ursprünglichen Verstellweg y ab.

Der Druckzylinder 2 kann hierbei in Erstreckung der Längsachse 3 mittels einem elektrischen Antrieb oder mittels einem pneumatischen Antrieb oder mittels der Seitenregisterverstellung oder mittels einem beliebigen anderen Antrieb verstellt werden. Hierbei kann die zweite Halterung 20 in Richtung senkrecht zur Längsachse 3 des Druckzylinders 2 entweder über eine Schwenkbewegung und/oder über eine Linearbewegung verstellt werden.

Wenngleich nicht in den Figuren 1 bis 5 dargestellt, so ist es auch bei dieser Ausführung möglich, dass bei Verstellung des Druckzylinders 2 um den ersten Teilaxialhub a1 und/oder bei Verstellung des zweiten Teilaxialhubes a2 eine Sensorik die Teilaxialhübe und/oder die Verstellkraft überwacht, so dass im Bedarfsfalle die Bewegung der zweiten Halterung 20 gestoppt wird.

Fig. 6 zeigt einen Druckzylinder 2 mit einem darauf aufgebrachten Sleeve 6 gemäß der in Fig. 4 dargestellten Anordnung, bei welcher die zweite Halterung 20 ausgehend von der Verweilposition 7 bereits um den ersten Teilverstellweg y1 und um den ersten Teilaxialhub a1 verstellt wurde, so dass das zweite Lager 21 an der zweiten Lagerstelle 22 anliegt. Insofern umfasst der in Fig. 6 dargestellte Ausschnitt des Druckwerkes 1 alle in den Figuren 1 bis 5 offenbarten Merkmale.

Zusätzlich zu den in den Figuren 1 bis 5 dargestellten und hierzu offenbarten Merkmalen ist in Fig. 6 ein Mehrstellungszylinder 4 dargestellt, welcher mit der zweiten Halterung 20 in Wirkverbindung steht, so dass die zweite Halterung 20 durch den Mehrstellungszylinder 4 zur Ausübung mindestens des ersten Teilaxialhubes a1 und des zweiten Teilaxialhubes a2 befähigt ist. Die Befestigung des Mehrstellungszylinders 4 auf der von der zweiten Halterung 20 abweichenden Seite sowie die Anordnung des Mehrstellungszylinders 4 ist in Fig. 6 rein schematisch dargestellt, folglich sind auch andere Anordnungen und andere als in Fig. 6 gezeigte Befestigungen des Mehrstellungszylinders 4 möglich.

Für den in Fig. 4 dargestellten Mehrstellungszylinder 4 kann jeder handelsübliche Mehrstellungszylinder 4 verwendet werden. Dieser ist ein Pneumatikzylinder oder ein Hydraulikzylinder, der aus mehreren zumindest funktional getrennten Zylindern besteht, deren Kolbenstangen einzeln ausfahren können, so dass je nach Ansteuerung und Hubaufteilung unterschiedliche Positionen damit angefahren werden können.

Der in Fig. 6 dargestellte Mehrstellungszylinder 4 ist beispielhaft als Drei-Stellungs-Zylinder ausgebildet. Dieser als Drei-Stellungszylinder ausgebildete Mehrstellungszylinder 4 weist eine Position auf, bei welcher die rechte Kolbenstange aufgrund des bereits zurückgelegten ersten Teilaxialhubes a1 ausgefahren ist, wohingegen die linke Kolbenstange des Mehrstellungszylinders 4 noch eingefahren ist, wobei zur Ermöglichung des zweiten Teilaxialhubes a2 und somit zum Aufschieben des zweiten Lagers 21 auf die zweite Lagerstelle 22 die linke Kolbenstange des Mehrstellungszylinders 4 ausgefahren wird.

Somit zeigt Fig. 6 eine beispielhafte Ausgestaltung eines Druckwerkes 1, bei welchem die zweite Halterung 20 zur Ausführung eines ersten Teilaxialhubes a1 und eines zweiten Teilaxialhubes a2 ausgestaltet ist. Bei der in Fig. 6 dargestellten Ausführung wird dies zur Aufnahme des Druckzylinders 2 durch die zweite Halterung 20 benötigt.

Wenngleich nicht in Fig. 6 dargestellt, so ist es möglich, dass die zweite Halterung in Wirkverbindung mit einer Sensorik wie beispielsweise einer Vorrichtung zur Krafterfassung ist. Hierbei kann der zum Aufschieben der zweiten Halterung 20 auf den Druckzylinder 2 erforderliche beziehungsweise die hierzu aufgewendete Kraft erfasst werden, so dass bei Überschreitung einer vorgegebenen zulässigen Maximalkraft zur Vermeidung von Beschädigungen beispielsweise des zweiten Lagers 21 der entsprechende Teilaxialhub beendet werden kann.

## Patentansprüche

1. Verfahren zur automatischen Lagerung eines eine Längsachse (3) aufweisenden Druckzylinders (2) eines Druckwerkes (1) mittels eines zweiten Lagers (21) in einer zweiten Halterung (20), wobei in einer ersten Ausführungsform zur Zugänglichmachung des Druckzylinders (2) die zweite Halterung (20) um einen Axialhub a in Erstreckung der Längsachse (3) des Druckzylinders (2) zum Freilegen einer zweiten Lagerstelle (22) oder des zweiten Lagers (21) verstellt wird und senkrecht zur Längsachse (3) des Druckzylinders (2) um einen Verstellweg y verstellt wird, wobei der Druckzylinder (2) in einer ersten Halterung (10) gehalten wird, und wobei in einer zweiten Ausführungsform zur Zugänglichmachung des Druckzylinders (2) der Druckzylinder (2) um einen Axialhub a in Erstreckung der Längsachse (3) zum Trennen des Druckzylinders (2) von der zweiten Halterung (20) verstellt wird und wobei die zweite Halterung (20) senkrecht zur Längsachse (3) des Druckzylinders (2) um einen Verstellweg y verstellt wird, wobei der Druckzylinder (2) mittels einer ersten Halterung (10) gehalten wird, wobei zur Wiederaufnahme des Druckzylinders (2) durch die zweite Halterung (20) in einem ersten Verfahrensschritt die zweite Halterung (20) um einen ersten Teilverstellweg y1 senkrecht zur Längsachse (3) des Druckzylinders (2) verstellt wird, wobei der erste Teilverstellweg y1 vom ursprünglichen Verstellweg y abweicht, wobei in einem zweiten Verfahrensschritt in der ersten Ausführungsform die zweite Halterung (20) um einen ersten Teilaxialhub a1 in Erstreckung der Längsachse (3) des Druckzylinders (2) verstellt wird oder wobei in der zweiten Ausführungsform der Druckzylinder (2) um einen ersten Teilaxialhub a1 in Erstreckung der Längsachse (3) des Druckzylinders (2) verstellt wird,
wobei in einem dritten Verfahrensschritt die zweite Halterung (20) um einen zweiten Teilverstellweg y2 senkrecht zur Längsachse (3) des Druckzylinders (2) verstellt wird, wobei in einem vierten Verfahrensschritt in der ersten Ausführungsform die zweite Halterung (20) um einen zweiten Teilaxialhub a2 in Erstreckung der Längsachse (3) des Druckzylinders (2) verstellt wird oder wobei in der zweiten Ausführungsform der Druckzylinder (2) um einen zweiten Teilaxialhub a2 in Erstreckung der Längsachse (3) verstellt wird.

2. Verfahren nach Anspruch 1, **dadurch gekennzeichnet, dass** der erste Teilverstellweg y1 kleiner als der Verstellweg y ist.

3. Verfahren nach Anspruch 1, **dadurch gekennzeichnet, dass** der erste Teilverstellweg y1 größer als der Verstellweg y ist.

4. Verfahren nach einem der Ansprüche 1 bis 3, **dadurch gekennzeichnet, dass** in der ersten Ausführungsform die zweite Halterung (20) in Erstreckung der Längsachse (3) des Druckzylinders (2) mittels einem elektrischen Antrieb oder mittels einem pneumatischen Antrieb verstellt wird oder in der zweiten Ausführungsform der Druckzylinder (2) in Erstreckung der Längsachse (3) mittels einem elektrischen Antrieb oder mittels einem pneumatischen Antrieb verstellt wird.

5. Verfahren nach einem der Ansprüche 1 bis 4, **dadurch gekennzeichnet, dass** die zweite Halterung (20) in Richtung senkrecht zu der Längsachse (3) des Druckzylinders (2) entweder über eine Schwenkbewegung und/oder über eine Linearbewegung verstellt wird.

6. Verfahren nach einem der Ansprüche 1 bis 5, **dadurch gekennzeichnet, dass** der erste Teilaxialhub a1 und/oder der zweite Teilaxialhub a2 mittels einer Sensorik erfasst und im Bedarfsfalle gestoppt wird.

7. Druckwerk (1) umfassend eine erste Halterung (10) mit mindestens einem ersten Lager (11) zur Aufnahme einer ersten Lagerstelle (12) eines Druckzylinders (2) mit einer Längsachse (3) sowie eine zweite Halterung (20) mit mindestens einem zweiten Lager (21) zur Aufnahme einer zweiten Lagerstelle (22) des Druckzylinders (2), wobei zur Zugänglichmachung des Druckzylinders (2) das Druckwerk (1) derart ausgestaltet ist, dass die zweite Halterung (20) zuerst um einen Axialhub a in Erstreckung der Längsachse (3) des Druckzylinders (2) zur Freigabe der zweiten Lagerstelle (22) oder des zweiten Lagers (21) bewegbar ist und anschließend senkrecht zur Längsachse (3) um einen Verstellweg y verstellbar ist, wobei der Druckzylinder (2) in der ersten Halterung (10) gelagert ist, wobei die zweite Halterung (20) zur Ausübung des Axialhubes a durch einen Mehrstellungszylinder (4) angetrieben ist und zur Ausübung von mindestens zwei Teilaxialhüben ausgestaltet ist.

8. Druckwerk (1) nach Anspruch 7, **dadurch gekennzeichnet, dass** der Mehrstellungszylinder (4) ein Drei-Stellungs-Zylinder ist.

9. Druckwerk (1) nach einem der Ansprüche 7 oder 8, **dadurch gekennzeichnet, dass** die zweite Halterung (20) zur Ausführung eines ersten Teilaxialhubes a1 und eines zweiten Teilaxialhubes a2 ausgestaltet ist.

## Claims

1. Method for automatically mounting a printing cylinder (2) of a printing unit (1) having a longitudinal axis (3) by means of a second bearing (21) in a second bracket (20), wherein, in a first embodiment, in order to make the printing cylinder (2) accessible, the second bracket (20) is adjusted by an axial stroke a in the direction of the longitudinal axis (3) of the printing cylinder (2) to expose a second bearing point (22) or the second bearing (21) and is adjusted perpendicular to the longitudinal axis (3) of the printing cylinder (2) by an adjustment distance y, wherein the printing cylinder (2) is held in a first bracket (10), and wherein, in a second embodiment, in order to make the printing cylinder (2) accessible, the printing cylinder (2) is adjusted by an axial stroke a in the direction of the longitudinal axis (3) to separate the printing cylinder (2) from the second bracket (20), and wherein the second bracket (20) is adjusted perpendicular to the longitudinal axis (3) of the printing cylinder (2) by an adjustment distance y is adjusted, whereby the printing cylinder (2) is held by means of a first bracket (10), wherein, in order to reposition the printing cylinder (2) by means of the second bracket (20), in a first step of the method, the second bracket (20) is adjusted by a first partial adjustment distance y1 perpendicular to the longitudinal axis (3) of the printing cylinder (2), wherein the first partial adjustment distance y1 deviates from the original adjustment distance y, wherein in a second process step in the first embodiment, the second bracket (20) is adjusted by a first partial axial stroke a1 in the direction of the longitudinal axis (3) of the printing cylinder (2), or wherein in the second embodiment, the printing cylinder (2) is adjusted by a first partial axial stroke a1 in the direction of the longitudinal axis (3) of the printing cylinder (2), wherein, in a third step of the method, the second bracket (20) is adjusted by a second partial adjustment distance y2 perpendicular to the longitudinal axis (3) of the printing cylinder (2) in a fourth step of the method in the first embodiment, the second bracket (20) is adjusted by a second partial axial stroke a2 in the direction of the longitudinal axis (3) of the printing cylinder (2), or, in the second embodiment, the printing cylinder (2) is adjusted by a second partial axial stroke a2 in the direction of the longitudinal axis (3).

2. Method according to claim 1, **characterised in that** the first partial adjustment distance y1 is smaller than the adjustment distance y.

3. Method according to claim 1, **characterised in that** the first partial adjustment distance y1 is greater than the adjustment distance y.

4. Method according to one of claims 1 to 3, **characterised in that,** in the first embodiment, the second bracket (20) is adjusted in the direction of the longitudinal axis (3) of the printing cylinder (2) by means of an electric drive or by means of a pneumatic drive, or, in the second embodiment, the printing cylinder (2) is adjusted in the direction of the longitudinal axis (3) by means of an electric drive or a pneumatic drive.

5. Method according to one of claims 1 to 4, **characterised in that** the second bracket (20) is adjusted in a direction perpendicular to the longitudinal axis (3) of the printing cylinder (2) either by means of a pivoting movement and/or by means of a linear movement.

6. Method according to one of claims 1 to 5, **characterised in that** the first partial axial stroke a1 and/or the second partial axial stroke a2 is detected by means of a sensor system and stopped if necessary.

7. Printing unit (1) comprising a first bracket (10) with at least one first bearing (11) for receiving a first bearing point (12) of a printing cylinder (2) with a longitudinal axis (3), and a second bracket (20) with at least one second bearing (21) for receiving a second bearing point (22) of the printing cylinder (2), wherein, in order to make the printing cylinder (2) accessible, the printing unit (1) is designed such that the second bracket (20) is first movable by an axial stroke a in the direction of the longitudinal axis (3) of the printing cylinder (2) to release the second bearing point (22) or the second bearing (21), and can then be adjusted perpendicular to the longitudinal axis (3) by an adjustment distance y, wherein the printing cylinder (2) is mounted in the first bracket (10), wherein the second bracket (20) is driven by a multi-position cylinder (4) to perform the axial stroke a and is designed to perform at least two partial axial strokes.

8. Printing unit (1) according to claim 7, **characterised in that** the multi-position cylinder (4) is a three-position cylinder.

9. Printing unit (1) according to one of claims 7 or 8, **characterised in that** the second bracket (20) is designed to perform a first partial axial stroke a1 and a second partial axial stroke a2.

## Revendications

1. Procédé pour le stockage automatique d'un cylindre d'impression (2) d'un mécanisme d'impression (1) présentant un axe longitudinal (3) au moyen d'un deuxième palier (21) dans un deuxième support (20), dans lequel, dans un premier mode de réalisation, pour rendre accessible le cylindre d'impression (2), le deuxième support (20) est déplacé d'une course axiale a dans le prolongement de l'axe longitudinal (3) du cylindre d'impression (2) afin de dégager un deuxième point d'appui (22) ou le deuxième palier (21) et est déplacé perpendiculairement à l'axe longitudinal (3) du cylindre d'impression (2) d'une course de réglage y, le cylindre d'impression (2) étant maintenu dans un premier support (10), et dans lequel, dans un deuxième mode de réalisation, pour rendre accessible le cylindre d'impression (2), le cylindre d'impression (2) est déplacé d'une course axiale a dans le prolongement de l'axe longitudinal (3) pour séparer le vérin (2) du deuxième support (20), et le deuxième support (20) étant déplacé perpendiculairement à l'axe longitudinal (3) du vérin (2) d'une course de réglage y, le vérin (2) étant maintenu dans un premier support (10) est maintenu, le deuxième support (20) étant déplacé d'une première course partielle y1 perpendiculairement à l'axe longitudinal (3) du cylindre de pression (2) lors d'une première étape du procédé afin de reprendre le cylindre de pression (2) par le deuxième support (20), la première course partielle y1 s'écartant de la course de réglage initiale y, dans une deuxième étape du procédé, dans le premier mode de réalisation, le deuxième support (20) étant déplacé d'une première course axiale partielle a1 dans le prolongement de l'axe longitudinal (3) du vérin (2) ou, dans le deuxième mode de réalisation, le vérin (2) étant déplacé d'une première course axiale partielle a1 dans le prolongement de l'axe longitudinal (3) du vérin (2), dans lequel, dans une troisième étape du procédé, le deuxième support (20) est déplacé d'une deuxième course de réglage partielle y2 perpendiculairement à l'axe longitudinal (3) du vérin (2), dans lequel, dans une quatrième étape du procédé, dans le premier mode de réalisation, le deuxième support (20) est déplacé d'une deuxième course axiale partielle a2 dans le prolongement de l'axe longitudinal (3) du vérin (2) ou dans lequel, dans le deuxième mode de réalisation, le vérin (2) est déplacé d'une deuxième course axiale partielle a2 dans le prolongement de l'axe longitudinal (3).

2. Procédé selon la revendication 1, **caractérisé en ce que** la première course de réglage partielle y1 est inférieure à la course de réglage y.

3. Procédé selon la revendication 1, **caractérisé en ce que** la première course de réglage partielle y1 est supérieure à la course de réglage y.

4. Procédé selon l'une des revendications 1 à 3, **caractérisé en ce que,** dans le premier mode de réalisation, le deuxième support (20) est déplacé dans le prolongement de l'axe longitudinal (3) du vérin (2) au moyen d'un entraînement électrique ou au moyen d'un entraînement pneumatique, ou dans le deuxième mode de réalisation, le vérin (2) est déplacé dans le sens de l'axe longitudinal (3) au moyen d'un entraînement électrique ou au moyen d'un entraînement pneumatique.

5. Procédé selon l'une des revendications 1 à 4, **caractérisé en ce que** le deuxième support (20) est déplacé dans une direction perpendiculaire à l'axe longitudinal (3) du cylindre de pression (2) soit par un mouvement pivotant et/ou par un mouvement linéaire.

6. Procédé selon l'une des revendications 1 à 5, **caractérisé en ce que** la première course axiale partielle a1 et/ou la deuxième course axiale partielle a2 sont détectées au moyen d'un système de capteurs et sont arrêtées si nécessaire.

7. Mécanisme d'impression (1) comprenant un premier support (10) avec au moins un premier palier (11) destiné à recevoir un premier point d'appui (12) d'un cylindre d'impression (2) avec un axe longitudinal (3) ainsi qu'un deuxième support (20) avec au moins un deuxième palier (21) destiné à recevoir un deuxième point d'appui (22) du cylindre d'impression (2), dans lequel, pour rendre accessible le cylindre d'impression (2), le mécanisme d'impression (1) est conçu de telle sorte que le deuxième support (20) est d'abord déplaçable d'une course axiale a dans le sens de l'axe longitudinal (3) du cylindre d'impression (2) pour libérer le deuxième point d'appui (22) ou le deuxième palier (21), puis est déplaçable perpendiculairement à l'axe longitudinal (3) d'une course de réglage y, le vérin (2) est monté dans le premier support (10), le deuxième support (20) étant entraîné par un vérin à plusieurs positions (4) pour effectuer la course axiale a et étant conçu pour effectuer au moins deux courses axiales partielles.

8. Mécanisme d'impression (1) selon la revendication 7, **caractérisé en ce que** le vérin à plusieurs positions (4) est un vérin à trois positions.

9. Mécanisme d'impression (1) selon l'une des revendications 7 ou 8, **caractérisé en ce que** le deuxième support (20) est conçu pour effectuer une première course axiale partielle a1 et une deuxième course axiale partielle a2.
